# EUROPÄISCHE PATENTSCHRIFT

(11) **EP 1 902 659 B1**
(45) Veröffentlichungstag und Bekanntmachung des Hinweises auf die Patenterteilung: **31.10.2012**
(21) Anmeldenummer: 07015744.1
(22) Anmeldetag: 10.08.2007
(51) Int. Cl.: A47L 15/48, A47L 15/00

(54) **Verfahren zum Reinigen und Trocknen von Spülgut**
Method for cleaning and drying washed objects
Procédé destiné à nettoyer et sécher de la vaisselle

(30) Priorität: 07.09.2006 DE 102006042486
(43) Veröffentlichungstag der Anmeldung: 26.03.2008
(73) Patentinhaber: Miele & Cie. KG, 33332 Gütersloh (DE)
(72) Erfinder: Berends, Erik, 33729 Bielefeld (DE); Drücker, Markus, 33335 Gütersloh (DE); Wegener, Dirk, 33649 Bielefeld (DE)

(56) Entgegenhaltungen:
- EP-A2- 1 656 877
- CH-A5- 695 009
- DE-A1- 19 825 982

## Beschreibung

Die Erfindung betrifft ein Verfahren zum Reinigen und Trocknen von Spülgut in einem Spülautomaten, insbesondere in einem Geschirrspüler, welches die Programmabschnitte Reinigen, Klarspülen und Trocknen umfasst, wobei das Trocknungsergebnis beeinflussende Umgebungsvariablen erfasst und davon abhängig als das Trocknungsergebnis beeinflussende Parameter die Menge des im Klarspül-Programmabschnitt verwendeten Klarspülers und/oder die Endtemperatur der im Klarspül-Programmabschnitt verwendeten Klarspülflotte eingestellt werden.

Bei bekannten Geschirrspülern werden sogenannte Automatik-Programme angeboten, bei denen die Reinigungsleistung sensorgesteuert durch Variation der Anzahl der Spülgänge, der Flottentemperatur und der Programmdauer einstellbar ist. Der Klarspül- und der Trocknungs-Programmabschnitt ist von dieser Automatisierung ausgenommen.

Aus der WO 2005/051160 A1 ist es bei einem Geschirrspüler bekannt, den Trocknungsgang automatisch zu regeln. Hierzu ist ein Feuchtigkeitssensor vorgesehen, über den die Wärmezufuhr und die Abschaltung des Trocknungsgangs geregelt werden. Dabei erfolgt lediglich eine Kontrolle des laufenden Programmabschnitts, was bei hohen Umgebungstemperaturen und geringen Geschirrmengen (=> geringe Wärmekapazität) zu langen Laufzeiten führen kann.

Aus der DE 195 38 580 A1 ist es bekannt, im Reinigungs-Programmabschnitt Umgebungsvariablen zu ermitteln, die auf die Wärmekapazitäten des Geschirrs und seine Benetzung schließen lassen. Auch hier wird in Abhängigkeit von den ermittelten Variablen wieder die Wärmezufuhr (Einschaltung von Zusatzenergie) und die Dauer des Trocknungs-Programmabschnitts beeinflusst. Es ist auch experimentell nachweisbar, dass die Benetzungsmenge des Geschirrs nur geringen Einfluss auf seine Trocknungsdauer hat, andere Parameter des Geschirrs müssen wesentlich stärker berücksichtigt werden.

Ein eingangs beschriebenes Verfahren ist aus der CH 695 009 A5 bekannt. Dabei wird die Abgabe des Klarspülers von der Prozesssteuerung in Abhängigkeit von einer Zustandsgröße des Spülprozesses gesteuert. Als Zustandsgröße wird unter anderem die Beladung aufgezählt. Die Beladungsmenge ist für die Dauer des Trocknungs-Programmabschnitts eher von untergeordneter Bedeutung, die vorgenannte Patentschrift geht auch nur auf die Oberflächenproblematik ein und schlägt im Gegensatz zu den nachfolgenden Ausführungen vor, bei einer großen Beladung mehr Klarspüler zuzugeben.

Aus der EP 1 656 877 A2 ist es bekannt, bei Verwendung eines Luft-Wasser-Wärmetauschers zur Trocknung die Temperatur des Kühlwassers zu überwachen. Dies geschieht aber nicht, um Rückschlüsse auf den Trocknungsprozess zu gewinnen, sondern um eine Überhitzung des Kühlwassers zu vermeiden und dieses gegebenenfalls gegen kälteres Wasser auszutauschen.

Aus der DE 198 25 982 A1 ist es bekannt, bei der Aufheizung des Spülwassers die Umgebungstemperatur am Aufstellort der Spülmaschine zu berücksichtigen. Auch hier werden aus der ermittelten Temperatur keine Rückschlüsse auf die Dauer des Trocknungsprozesses gezogen.

Der Erfindung stellt sich somit das Problem, ein Verfahren zum Reinigen und Trocknen von Spülgut der eingangs genannten Art zu offenbaren, bei dem die Dauer des Trocknungs-Programmabschnitts innerhalb vorgegebener Grenzen gehalten werden kann und damit kurze Programmlaufzeiten möglich sind.

Erfindungsgemäß wird dieses Problem durch ein Verfahren mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, neben der Trocknungsdauer weitere Parameter beeinflussen zu können, die ein schnelles Erreichen eines zufriedenstellenden Trocknungsergebnisses ermöglichen. Hierdurch kann der Energieverbrauch reduziert oder wenigstens konstant gehalten werden. Es wird als Umgebungsvariable die Lufttemperatur am Aufstellort des Spülautomaten erfasst. Bei Verwendung eines Luft-Luft-Wärmetauschers ist diese ein wichtiger Einflussfaktor für das Trocknungsergebnis, da bei kalter Umgebungsluft insbesondere in Trocknungssystemen mit Kondensationstrocknung eine schnellere Abkühlung der Luft aus dem Spülbehälter und damit eine schnellere Kondensation erreicht wird. Alternativ wäre dies bei Luft-Wasser-Wärmetauschern die Temperatur des Kühlwassers.

Es ist zweckmäßig, wenn die Erfassung der Lufttemperatur am Aufstellort des Spülautomaten zu Beginn des Reinigungsprogramms erfolgt. Dabei kann in vorteilhafter Weise zur Temperaturerfassung mindestens ein Sensor verwendet werden, mit dem neben der Lufttemperatur auch die Flottentemperatur gemessen wird, wobei die Ermittlung der Lufttemperatur zu einem Zeitpunkt erfolgt, an dem der Sensor noch nicht mit Reinigungsflotte beaufschlagt ist. Es werden somit vorhandene Sensoren genutzt, der Einbau weiterer Sensoren ist nicht notwendig.

Es ist besonders vorteilhaft, wenn als weitere Umgebungsvariable die Wärme-Speicherkapazität des Spülguts erfasst wird. Neben der Raumtemperatur ist die Wärme-Speicherkapazität des Spülguts ein wesentlicher Einflussfaktor auf das Trocknungsergebnis.

Sie ist abhängig vom Herstellungsmaterial und von der Masse. Das Spülgut nimmt von der im Klarspül-Programmabschnitt aufgeheizten Flotte Wärmeenergie auf und speichert sie, hierdurch wird die Trocknung beschleunigt. Die Wärme-Speicherkapazität des Spülguts kann durch Ermittlung der Temperaturanstiegs-Geschwindigkeit der Flotte zu Beginn eines Programmabschnitts mit beheizter Flotte erfasst werden. Es ist vorteilhaft, die Temperaturanstiegs-Geschwindigkeit der Klarspülflotte während des Klarspül-Programmabschnitts zu erfassen, da in diesem Programmabschnitt bei jedem Reinigungsprogramm eine Aufheizung auf eine ausreichend hohe Temperatur erfolgt. Es ist selbstverständlich, dass die Erfassung der Temperaturanstiegs-Geschwindigkeit spätestens zu dem Zeitpunkt abgeschlossen sein muss, an dem über die endgültige Klarspülermenge und/oder die Endtemperatur der Klarspülflotte entschieden wird.

Neben der Klarspülermenge bzw. der Temperatur der Klarspülflotte ist es vorteilhaft, als weiteren Parameter die Dauer des Trocknungs-Programmabschnitts einzustellen. Insbesondere kann auf optimale Trocknungsbedingungen, das bedeutet eine niedrige Raum-/Kühlwassertemperatur und eine hohe Spülgut- Wärme-Speicherkapazität, mit einer Verkürzung der Trocknungszeit reagiert werden. Bei schlechten Trocknungsbedingungen kann neben der Erhöhung der Klarspülermenge und/oder der Erhöhung der Klarspülflotten-Temperatur eine Verlängerung der Trocknungsdauer erfolgen. Diese Erhöhung sollte aber eine vorgegebene Höchstdauer nicht überschreiten, um zu große Programmlaufzeiten zu vermeiden. Es ist insbesondere vorteilhaft, wenn die Vorgabe des Grenzbereichs durch den Benutzer erfolgt.

Ein Ausführungsbeispiel der Erfindung ist in den Zeichnungen rein schematisch dargestellt und wird nachfolgend näher beschrieben. Es zeigt
- Figur 1: eine programmgesteuerte Geschirrspülmaschine mit Trocknungseinrichtung;
- Figur 2: die Türinnenseite der Geschirrspülmaschine;
- Figur 3: den Luft-Luft-Wärmetauscher der Geschirrspülmaschine als Einzelheit.

Die Erfindung geht im beschriebenen Ausführungsbeispiel von einer elektronisch programmgesteuerten Geschirrspülmaschine 1 aus, die in der Figur 1 im Querschnitt mit vereinfachten Bauelementen dargestellt ist. Die bei dieser Geschirrspülmaschine manuell oder automatisch anwählbaren Spülprogramme weisen jeweils Programmabschnitte, wie Vorspülen, Reinigen, Zwischenspülen und Klarspülen auf, wobei je nach festgestelltem Verschmutzungsgrad des in die Maschine geladenen Geschirrs bzw. der Spülflüssigkeit die Vorspül- und/oder Zwischenspülgänge aus- oder zusätzlich eingesteuert werden können. Nach dem letzten Klarspül-Programmabschnitt schließt sich regelmäßig ein Trocknungs-Programmabschnitt an. Solche Geschirrspülmaschinen gehören zum allgemeinen Stand der Technik und weisen im Wesentlichen Bauelemente und Zubehör auf, wie dies bei dem gezeigten Haushaltgerät vereinfacht dargestellt ist. Auf die konkrete Darstellung der nur beispielhaft als Blockbild gezeigten Programmsteuerung P des Gerätes ist der besseren Übersicht halber verzichtet worden.

Die mit 1 bezeichnete und schematisch dargestellte frontseitig zu beladende Haushalt-Geschirrspülmaschine besitzt einen Spülbehälter 2 und mehrere Sprüharme 3, 4, 5, die über und zwischen Geschirrkörben 6, 7 und einem separaten Besteckkorb 8 in unterschiedlichen Spülebenen im Spülbehälter 2 angeordnet sind. Die Sprüharme 3, 4, 5 werden über zugeordnete Zuleitungen 11, 12 von der umlaufenden Spülflüssigkeit einer vorgeschalteten Umwälzpumpe 9 gespeist, wobei die Spülflüssigkeit im Spülbetrieb ständig zurück in den Sammeltopf 10 fließt und von dort wieder zirkuliert.

Die dem Spülbehälter 2 zum Geschirrspülen über einen Frischwasseranschluss 13 zugeführte Spülflüssigkeitsmenge ist weitestgehend von der Menge des zu reinigenden Geschirrs abhängig gesteuert. Darüber hinaus sind im Spülbetrieb zuzuführende Spülwassermengen oder Flüssigkeitswechsel auch von sich einstellenden Geschirrverschmutzungen abhängig. Insbesondere können sich Spülwasserverschmutzungen, die beispielsweise von nicht oder nur schwer auflösbaren Schmutzteilchen, wie Spinatreste oder ähnlichem, die in der Spülflüssigkeit "schwimmen", herrühren, negativ auf das Spülergebnis auswirken. Um auch solche Schmutzpartikel zu erkennen und in Abhängigkeit davon den Programmlauf automatisch zu steuern, weist die Geschirrspülmaschine 1 einen optischen Sensor in Form eines bekannten Trübungssensors 15 auf, welcher mit der Programmsteuerung P verbunden zu vorgegebenen Zeitpunkten in den vorerwähnten Programmabschnitten, wie Vorspülen, Reinigen und/oder Zwischenspülen, beispielsweise nach dem Zuführen von Frischwasser in den Spülbehälter 2 jeweils die Trübung der bewegten Spülflüssigkeit feststellt und ein dem ermittelten Verschmutzungsgrad entsprechendes Mess-Signal liefert. Hierfür ist der Trübungssensor 15, welcher aus einem lichtgebenden Element Leuchtdiode LED, sowie aus einem lichtaufnehmenden Element Fototransistor besteht, innerhalb einer Messzone 14 angeordnet, durch welche die auf Verunreinigung zu sensierende Spülflüssigkeit strömungsberuhigt, d. h. mit mäßiger Bewegung, geleitet wird. Zur Kompensation der temperaturbedingten Signalschwankungen ist am Trübungssensor 15 ein NTC 16 als Temperatursensor angeordnet. Ein weiterer NTC 17 ist im Sammeltopf 10 angeordnet und dient während der wasserführenden Programmabschnitte zur Erfassung der Temperatur der dort befindlichen Flüssigkeit, die dann über die Programmsteuerung geregelt wird.

Der Spülbehälter 2 ist durch eine in Figur 2 dargestellte, verschwenkbare Tür 18 verschließbar, auf deren Innenseite ein Kombidosiergerät 19 angeordnet ist. Das Kombidosiergerät 19 ermöglicht programmgesteuert die Zugabe von Reiniger und Klarspüler (nicht dargestellt) zum Spülbehälter 2. Hierzu öffnet die Programmsteuerung P im Reinigungs-Programmabschnitt elektromagnetisch die Verschlussklappe 20 eines Reinigerfachs 21, so dass zuvor eingefüllter pulver- oder tablettenförmiger Reiniger in den Spülbehälter 2 fällt. Im Klarspül-Programmabschnitt wird durch Öffnen eines nicht dargestellten Dosierventils, auch von der Programmsteuerung P aktiviert, aus einem Vorratstank 22 eine vorgegebene Menge an Klarspüler durch eine Zugabeöffnung 23 in den Spülbehälter 2 abgegeben. Die Klarspülermenge kann über die Öffnungsdauer des Ventils variiert werden.

Die dargestellte Geschirrspülmaschine 1 besitzt des weiteren eine Vorrichtung zum Trocknen des gespülten Geschirrs. Eine mögliche Variante einer solchen Trocknungseinrichtung führt die feuchte Prozessluft aus dem Spülbehälter über einen wassergekühlten Wärmetauscher. Ein Geschirrspüler mit einer solchen Einrichtung ist aus der DE 100 22 088 A1 bekannt und hier nicht näher beschrieben. Eine andere Variante der Trocknung ist aus der DE 38 31 364 A1 bekannt, hier wird die Spülbehälterwand als Kondensationsfläche benutzt und mit kalter Außenluft beaufschlagt.

Im dargestellten Ausführungsbeispiel hingegen wird die feuchte Prozessluft, symbolisiert durch die gefüllten Pfeile 24, an der Kondensationsfläche 25 eines separaten Luft-Luft-Wärmetauschers 26 (siehe auch Figur 3) vorbeigeführt. Die Kühlung dieser Fläche 25 erfolgt durch Luft aus dem Aufstellungsbereich des Geschirrspülers 1, in der Zeichnung durch die ungefüllten Pfeile 27 symbolisiert. Der Wärmetauscher 26 wird durch einen seitlich neben dem Spülbehälter 2 angeordneten zweiteiligen Luftkanal 28 gebildet, dessen Trennwand im Mittelabschnitt zu der Kondensationsfläche 25 erweitert ist. Die beiden Hälften 30 und 31 des Luftkanal-Einlasses 29 sind an den ebenfalls zweiteiligen Auslassstutzen 32 eines Doppelgebläses 33 angeschlossen. Das Gebläse 33 saugt mit dem ersten Gebläserad 34 über einen ersten Ansaugstutzen 36 Kühlluft 27 aus dem Aufstellungsbereich der Geschirrspülmaschine 1 an. Das zweite Gebläserad 35 ist über einen zweiten Ansaugstutzen 37 mit dem unteren Bereich des Spülbehälters 2 verbunden und saugt von dort die feuchtigkeitsbeladene Prozessluft 24 an. Von den beiden Hälften des Luftkanals 28 ist diejenige, die die Prozessluft 24 führt, mit dem oberen Bereich des Spülbehälters 2 verbunden; hierdurch ergibt sich ein geschlossener Prozessluft-Kreislauf. Die Kühlluft 27 führende Hälfte des Luftkanals 28 endet im oberen Bereich des Gehäuses 38 der Geschirrspülmaschine 1.

In dieser Geschirrspülmaschine 1 wird das nachfolgend beschriebene erfindungsgemäße Verfahren zum Reinigen und Trocknen von Spülgut 39 durchgeführt. Ziel dieses Verfahrens ist es, Umgebungsvariablen, die das Trocknungsergebnis beeinflussen, zu erfassen und in Abhängigkeit von diesen Variablen Parameter einzustellen, die das Trocknungsergebnis beeinflussen. Einen wichtigen Einfluss auf das Trocknungsergebnis hat die Temperatur der Kühlluft, d. h. die Lufttemperatur am Aufstellort der Geschirrspülmaschine, im Folgenden Raumtemperatur T_{R} genannt. Je kälter die Kühlluft 27 ist, desto schneller erfolgt die Kondensation der Feuchtigkeit aus der Prozessluft 24 und damit der Trocknungsprozess. Die Raumtemperatur T_{R} wird mittels der beiden im Gerät vorhandenen Temperatursensoren, der NTC's 16 und 17 gemessen. Dies erfolgt zu Beginn des Reinigungsprogramms vor dem ersten Wassereinlauf, weil zu diesem Zeitpunkt noch keiner der NTC's 16 und 17 mit Reinigungsflotte beaufschlagt ist. Die Messergebnisse der beiden Sensoren werden gemittelt, anschließend wird eine Plausibilitätsüberprüfung durchgeführt. Liegt das gemittelte Ergebnis oberhalb einer plausiblen Maximaltemperatur von ca. 40°C, kann daraus geschlossen werden, dass die Wasserwege durch einen kurz zuvor durchgeführten Programmablauf noch erhitzt waren. In diesem Fall wird anstelle des Messergebnisses ein Defaultwert für die Raumtemperatur T_{R} verwendet.

Bei Verwendung eines Luft-Wasser-Wärmetauschers muss anstelle der Raumtemperatur T_{R} die Temperatur T_{K} des Kühlwassers ermittelt werden. Diese entspricht der Temperatur des einlaufenden Wassers aus dem Frischwasseranschluss 13 und kann durch die beiden vorgenannten Sensoren 16 und 17 nach dem Wassereinlauf zu Beginn des Reinigungs-Programmabschnitts gemessen werden.

Im Anschluss an die Ermittlung der Raumtemperatur T_{R} wird der Reinigungs-Programmabschnitt, gegebenenfalls mit Vor- und Zwischenspülen, durchgeführt. Nach dem Reinigen bzw. Zwischenspülen folgt das Klarspülen. Dabei läuft Wasser in den Spülbehälter 2, dem eine Grundmenge von beispielsweise 3 ml Klarspüler zugesetzt wird.

Als zweite Umgebungsvariable wird die Wärme-Speicherkapazität des im Spülbehälter 2 befindlichen Spülguts 39 ermittelt. Diese ist von der Spülgutmenge, aber auch von seiner Beschaffenheit abhängig. Das Spülgut 39 kann die Wärme aus der aufgeheizten Flotte über einen längeren Zeitraum speichern und erhöht hierdurch die Fähigkeit der Luft zur Feuchtigkeitsaufnahme; Porzellan und Glas besitzen gute Speicher-Eigenschaften, Kunststoff weniger gute. Ein gutes Maß für die Wärme-Speicherkapazität des Geschirrs ist die Schnelligkeit des Temperaturanstiegs der Flotte in Programmabschnitten, in denen sie aufgeheizt wird. Da im Klarspül-Programmabschnitt Flottentemperaturen erreicht werden, die bei 60°C liegen, ist dort der Einfluss eines Warmwasseranschlusses nicht mehr gegeben. Es wird deshalb die Zeitdauer Δt_{H} gemessen, die im Klarspül-Programmabschnitt notwendig ist, um die Flottentemperatur von einem ersten Wert (ca. 45°C, vorzugsweise 47°C) auf einen zweiten Wert (ca. 55°C, vorzugsweise 57°C) zu erhöhen. Dabei wird ein Normierungsfaktor eingerechnet, der von der abgegebenen Heizleistung abhängig ist. Letztere kann aus der zu Beginn des Klarspülabschnitts gemessenen Netzspannung und aus dem bei der Produktion der Geschirrspülmaschine im Bandendtest ermittelten Widerstandswert der Heizung berechnet werden.

Die ermittelten Werte T_{R} und Δt_{H} werden nun zur Einstellung von Parametern, die das Trocknungsergebnis beeinflussen, herangezogen. Hierzu wird ein in Versuchsreihen ermitteltes mathematisches Modell benutzt, welches den Zusammenhang zwischen einem zu erreichenden Trocknungswert und den Programmparametern (Endtemperatur der Klarspülflotte, Klarspülermenge, Dauer des Trocknungsschrittes) und den Umgebungsbedingungen (Wärme-Speicherkapazität und Raumtemperatur) beschreibt. Dabei werden Benutzervorgaben berücksichtigt. Die Programmsteuerung ermittelt zunächst aufgrund der ermittelten Werte T_{R} und Δt_{H} einen Trocknungswert, der ohne Anpassung der Programmparameter erreicht würde. Liegt dieser Wert unterhalb eines festgesetzten Niveaus, werden die Programmparameter unter Einbeziehung der Benutzervorgaben und anderer Randbedingungen berücksichtigt. Diese Randbedingungen können z. B. sein:
- die Trocknungszeit soll sich nicht verlängern;
- die Trocknungszeit soll verkürzt werden;
- es soll nicht mehr Energie verbraucht werden;
- die Klarspülermenge soll 6 ml nicht überschreiten
- ...

So wird beispielsweise bei Wahl eines "Normal"-Programms bei ungünstigen Umgebungsbedingungen zunächst die Gebläselaufzeit verlängert. Dies erfolgt zugunsten einer niedrigen Endtemperatur der Klarspülflotte und damit zugunsten eines niedrigen Energieverbrauchs. Erst bei schlechten Umgebungsbedingungen, die inakzeptable Laufzeiten bedingen würden, werden die Endtemperatur der Klarspülflotte erhöht und Klarspüler nachdosiert. Bei Wahl eines "Kurz"-Programms, bei dem der Benutzer Wert auf kurze Programm-Laufzeiten legt, werden zunächst die Endtemperatur der Klarspülflotte erhöht und Klarspüler nachdosiert, bei schlechten Umgebungsbedingungen erfolgt zusätzlich eine Verlängerung der Gebläselaufzeit. In jedem Fall erfolgt eine Variation der Laufzeit innerhalb eines vorgegebenen Grenzbereichs, bei einem "Normal"-Programm liegt dieser Bereich zwischen 17 und 35 min, bei einem "Kurz"-Programm zwischen 10 und 23 min.

## Patentansprüche

1. Verfahren zum Reinigen und Trocknen von Spülgut (39) in einem Spülautomaten, insbesondere in einem Geschirrspüler (1), welches die Programmabschnitte Reinigen, Klarspülen und Trocknen umfasst, wobei das Trocknungsergebnis beeinflussende Umgebungsvariablen erfasst und davon abhängig als das Trocknungsergebnis beeinflussende Parameter die Menge des im Klarspül-Programmabschnitt verwendeten Klarspülers und/oder die Endtemperatur der im Klarspül-Programmabschnitt verwendeten Klarspülflotte eingestellt werden,
**dadurch gekennzeichnet,**
**dass** bei Verwendung eines Luft-Wasser-Wärmetauschers als Umgebungsvariable die Temperatur (T_{K}) des Kühlwassers und bei Verwendung eines Luft-Luft-Wärmetauschers (26) als Umgebungsvariable die Lufttemperatur (T_{R}) am Aufstellort des Spülautomaten erfasst wird.

2. Verfahren zum Reinigen und Trocknen von Spülgut (39) nach Anspruch 1,
**dadurch gekennzeichnet,**
**dass** die Messung der Lufttemperatur zu Beginn des Reinigungsprogramms erfolgt.

3. Verfahren zum Reinigen und Trocknen von Spülgut (39) nach Anspruch 2,
**dadurch gekennzeichnet,**
**dass** zur Temperaturerfassung mindestens ein Sensor verwendet wird, mit dem neben der Lufttemperatur auch die Flottentemperatur gemessen wird, wobei die Ermittlung der Lufttemperatur zu einem Zeitpunkt erfolgt, an dem der Sensor noch nicht mit Reinigungsflotte beaufschlagt ist.

4. Verfahren zum Reinigen und Trocknen von Spülgut (39) nach einem der vorhergehenden Ansprüche,
**dadurch gekennzeichnet,**
**dass** als weitere Umgebungsvariable die Wärme-Speicherkapazität des Spülguts (39) erfasst wird.

5. Verfahren zum Reinigen und Trocknen von Spülgut (39) nach Anspruch 4,
**dadurch gekennzeichnet,**
**dass** die Wärme-Speicherkapazität des Spülguts (39) durch Ermittlung der Temperaturanstiegs-Geschwindigkeit der Flotte zu Beginn eines Programmabschnitts mit beheizter Flotte erfasst wird.

6. Verfahren zum Reinigen und Trocknen von Spülgut (39) nach Anspruch 5,
**dadurch gekennzeichnet,**
**dass** die Wärme-Speicherkapazität des Spülguts (39) durch Ermittlung des Temperaturanstiegs der Klarspülflotte während des Klarspül-Programmabschnitts erfasst wird.

7. Verfahren zum Reinigen und Trocknen von Spülgut (39) nach einem der vorhergehenden Ansprüche,
**dadurch gekennzeichnet,**
**dass** als weiterer Parameter die Dauer des Trocknungs-Programmabschnitts eingestellt wird.

8. Verfahren zum Reinigen und Trocknen von Spülgut (39) nach Anspruch 7,
**dadurch gekennzeichnet,**
**dass** die Dauer des Trocknungs-Programmabschnitts innerhalb vorgegebener Grenzbereiche eingestellt wird.

9. Verfahren zum Reinigen und Trocknen von Spülgut (39) nach Anspruch 8,
**dadurch gekennzeichnet,**
**dass** die Vorgabe des Grenzbereichs durch den Benutzer erfolgt.

## Claims

1. Method for cleaning and drying washware (39) in an automatic rinsing machine, in particular in a dishwasher (1), which comprises the program portions cleaning, clear rinsing and drying, the drying result detecting influencing environment variables, and, dependent thereon, the amount of rinsing agent used in the clear rinsing program portion and/or the final temperature of the clear rinsing liquor used in the clear rinsing program portion are set as the parameters influencing drying results, **characterised in that**, when using an air-water heat exchanger as an environment variable, the temperature (T_{K}) of the cooling water is determined and, when using an air-air heat exchanger (26) as an environment variable, the air temperature (T_{R}) at the installation site of the automatic rinsing machine is detected.

2. Method for cleaning and drying washware (39) according to claim 1, **characterised in that** the air temperature is measured at the beginning of the cleaning program.

3. Method for cleaning and drying washware (39) according to claim 2, **characterised in that** at least one sensor is used to detect the temperature, by means of which, in addition to the air temperature, the temperature of the liquor is also measured, the air temperature being determined at a point in time at which the sensor is not exposed to cleaning liquor.

4. Method for cleaning and drying washware (39) according to any of the preceding claims, **characterised in that** the heat storage capacity of the washware (39) is detected as a further environment variable.

5. Method for cleaning and drying washware (39) according to claim 4, **characterised in that** the heat storage capacity of the washware (39) is detected by determining the rate at which the temperature of the liquor increases at the beginning of a program using heated liquor.

6. Method for cleaning and drying washware (39) according to claim 5, **characterised in that** the heat storage capacity of the washware (39) is detected by determining the increase in temperature of the clear rinsing liquor during the clear rinsing program.

7. Method for cleaning and drying washware (39) according to any of the preceding claims, **characterised in that** the duration of the drying program portion is set as a further parameter.

8. Method for cleaning and drying washware (39) according to claim 7, **characterised in that** the duration of the drying program portion is set within predefined limits.

9. Method for cleaning and drying washware (39) according to claim 8, **characterised in that** the limit is predefined by the user.

## Revendications

1. Procédé de nettoyage et de séchage d'éléments à laver (39) dans un appareil de lavage automatique, en particulier dans un lave-vaisselle (1), qui comprend les cycles nettoyage, rinçage et séchage, le résultat du séchage détectant des variables ambiantes influentes et, en fonction de cela et en tant que paramètres influençant le résultat du séchage, la quantité du produit de rinçage utilisé dans le cycle de rinçage et/ou la température finale de la solution de rinçage utilisée dans le cycle de rinçage étant réglées,
**caractérisé en ce que**,
lors de l'utilisation d'un échangeur de chaleur air-eau, la température (T_{K}) de l'eau de refroidissement et, lors de l'utilisation d'un échangeur de chaleur air-air (26), la température de l'air (T_{R}) sur le lieu d'implantation de l'appareil de lavage automatique sont détectées.

2. Procédé de nettoyage et de séchage d'éléments à laver (39) selon la revendication 1,
**caractérisé en ce que**
la mesure de la température de l'air est effectuée au début du cycle de nettoyage.

3. Procédé de nettoyage et de séchage d'éléments à laver (39) selon la revendication 2,
**caractérisé en ce que**,
pour la détection de la température, il est utilisé au moins un capteur avec lequel, outre la température de l'air, la température de la solution est également mesurée, la détermination de la température de l'air étant effectuée à un moment où le capteur n'est pas encore exposé à la solution de nettoyage.

4. Procédé de nettoyage et de séchage d'éléments à laver (39) selon une des revendications précédentes,
**caractérisé en ce que**, en tant que variable ambiante supplémentaire, la capacité de stockage de chaleur des éléments à laver (39) est détectée.

5. Procédé de nettoyage et de séchage d'éléments à laver (39) selon la revendication 4,
**caractérisé en ce que**
la capacité de stockage de chaleur des éléments à laver (39) est détectée par la détermination de la vitesse d'augmentation de la température de la solution au début d'un cycle avec de l'eau chauffée.

6. Procédé de nettoyage et de séchage d'éléments à laver (39) selon la revendication 5,
**caractérisé en ce que**
la capacité de stockage de chaleur des éléments à laver (39) est détectée par la détermination de l'augmentation de température de la solution de rinçage pendant le cycle de rinçage.

7. Procédé de nettoyage et de séchage d'éléments à laver (39) selon une des revendications précédentes,
**caractérisé en ce que**
la durée du cycle de séchage est réglée en tant que paramètre supplémentaire.

8. Procédé de nettoyage et de séchage d'éléments à laver (39) selon la revendication 7,
**caractérisé en ce que**
la durée du cycle de séchage est réglée à l'intérieur de plages limites prédéfinies.

9. Procédé de nettoyage et de séchage d'éléments à laver (39) selon la revendication 8,
**caractérisé en ce que**
la prédéfinition de la plage limite est effectuée par l'utilisateur.
